# EUROPÄISCHE PATENTSCHRIFT

(11) **EP 2 872 225 B1**
(45) Veröffentlichungstag und Bekanntmachung des Hinweises auf die Patenterteilung: **17.05.2017**
(21) Anmeldenummer: 13732497.6
(22) Anmeldetag: 28.06.2013
(51) Int. Cl.: A63C 5/16

(54) **VERBINDUNGSEINHEIT**
CONNECTION UNIT
UNITÉ DE LIAISON

(30) Priorität: 11.07.2012 DE 102012106225
(43) Veröffentlichungstag der Anmeldung: 20.05.2015
(73) Patentinhaber: Hurth, Peter, 61267 Neu-Anspach (DE)
(72) Erfinder: Hurth, Peter, 61267 Neu-Anspach (DE)
(74) Vertreter: Weickmann & Weickmann PartmbB
(86) Internationale Anmeldenummer: PCT/EP2013/063579
(87) Internationale Veröffentlichungsnummer: WO 2014/009170

(56) Entgegenhaltungen:
- EP-A1- 1 263 511
- WO-A1-2012/038554
- DE-B3-102007 034 228

## Beschreibung

### I. Anwendungsgebiet

Die Erfindung betrifft eine Verbindungseinheit zum beweglichen Verbinden von zwei in Längsrichtung nebeneinander verlaufenden Gleitkufen.

### II. Technischer Hintergrund

Es sind heute viele verschiedene Wintersportgeräte auf dem Markt, die allesamt dem Gleiten auf verschneiten bzw. vereisten, geneigten Flächen dienen. Dabei muss zwischen Systemen mit einer Gleitkufe oder mit mehreren Gleitkufen ebenso unterschieden werden, wie bei den Wintersportgeräten mit zwei Gleitkufen danach, ob diese Gleitkufen vom Benutzer unabhängig voneinander bewegt werden können oder nicht.

Der typische Fall eines Wintersportgerätes mit zwei unabhängig voneinander zu bewegenden Gleitkufen ist das Paar Ski, bei dem jeweils ein Ski über eine Bindung fest mit einem Fuß verbunden ist. Hieraus wurde beispielsweise der mit nur einer Gleitkufe ausgestattete Mono-Ski abgeleitet, bei dem beide Beine/Füße auf nur einer Gleitkufe befestigt sind.

Ein weiterer Vertreter eines Wintersportgerätes mit nur einer Gleitkufe ist das Snowboard, dessen Spur auf nur einer Kante gefahren wird. Die fixierte Position der Füße auf dem Mono-Ski wie auch auf dem Snowboard bringt aber zum Teil auch unangenehme Nebeneffekte wie z. B. einseitige Beanspruchung der Muskulatur mit sich. Um die Faszination des Schwingens auf einer Kante mit dem Komfort zwei unabhängiger Ski zu verbinden, wurden Zwei-Ski-Systeme entwickelt, die die positiven Effekte der unterschiedlichen Systeme in einer Synthese vereinen.

Mit der Idee zwei Kanten vereint wie in einer Spur zu führen, wurden Verbindungseinheiten und -systeme entwickelt, die zwei Skier parallel führen.

Hier lassen sich verschiedene Kategorien unterscheiden, die den unterschiedlichen Ansprüchen gerecht werden wollen:
1. Verbindungseinheiten zum Parallelführen der Skispitzen und zur Vermeidung des Überkreuzens der Skier
2. Verbindungseinheiten zur parallelen Fixierung der Skier zu einem Mono-Ski
3. Verbindungseinheiten zur parallelen Führung der Skier mit der Möglichkeit des Aufkantens und der Schrittverschiebung in Richtung der Skilängsachse.

Solche Erweiterungen am Skimaterial bieten aber darüber hinaus auch neue Bewegungsqualitäten und neue Fahrtechniken. Eine in der aktuellen Zeit herausragende Bewegungsqualität ist die Bewegungsdynamik der, "wie auf einer Schiene" gefahrenen "geschnittenen" Schwünge, die als "Carving"-Schwünge bekannt sind.

Kennzeichnendes Merkmal dieser Carving-Schwünge ist die parallele Skistellung, sowie die höhere Geschwindigkeit und die starke bis extreme Kurvenlage.

Diese führen zu einer starken Durchbiegung der Skier. Die durch die starke Durchbiegung im Ski gespeicherte Energie stellt nun wiederum Rückstellkräfte zur Verfügung, die sehr gute Fahrer nutzen, um den Ski zu drehen.

Das Ausnutzen dieser Rückstellkräfte (die auch Rebound genannt werden) ist eine äußerst ökonomische Schwungtechnik, die aber hohes Bewegungskönnen voraussetzt. Erst große Aufkantwinkel und Fahrtwucht sorgen dafür, dass der Ski eine starke Durchbiegung erfährt.

Diese faszinierende und ökonomische Skitechnik ebenso einer großen Zahl von Anfängern und Fortgeschrittenen mit mittlerem Könnensstand zugänglich zu machen ist das Ziel der Erfindung.

In diesem Zusammenhang ist es aus der DE 10 2007 034 228 bereits bekannt, jede der beiden Verbindungseinheiten vor und hinter den Skibindungen mit zwei parallel liegenden Querstreben auszustatten, und zwischen diesen Querstreben elastische Elemente wie Gummiblöcke einzusetzen, die bei jedem Aufkanten eine Rückstellkraft in Richtung der normalen Lage der beiden Skier zueinander bewirken.

Auch die dortige Lösung beseitigt jedoch nicht das generelle Problem, dass in umso höherem Maße Schwingungen, die vom Untergrund bewirkt in die eine Gleitkufe eingeleitet werden, über die verbindende Mechanik auch auf die andere Gleitkufe übertragen werden, je besser und stärker die Verbindung zwischen den beiden Gleitkufen ist.

Aus der EP 1263511 ist ein Wintersportgerät mit zwei Gleitkufen bekannt, die in Querrichtung über eine vordere und über eine hintere Verbindungseinheit in Form von Querstreben miteinander verbunden sind.

Hierbei wird jedoch lediglich die Parallelführung der Gleitkufen hinsichtlich der Längsrichtung angestrebt, jedoch wird durch diese Verbindungseinheit kein zwangsweises identisches Aufkanten der beiden Gleitkufen beabsichtigt oder erreicht, da das hierfür notwendige Gelenk-Parallelogramm in der Verbindungseinheit nicht vorhanden ist.

Aus der WO 2012/038554, die den nächstreichenden Stand der Technik darstellt, ist ein ähnliches Wintersportgerät bekannt, bei dem zusätzlich zum vorgenannten Dokument auch ein zwangsweise identisches Aufkanten der beiden Gleitkufen beabsichtigt ist, was dort aufgrund der parallelogrammartigen Führung der beiden Gleitkufen auch möglich ist.

Allerdings sind dort die Enden der beiden Querbügel nicht beidseits in Längs- und/oder Querrichtung gegenüber der tragenden Gleitkufe im montierten Zustand, also in einsatzfähigen Zustand, beweglich. Auch eine Federung / Dämpfung dieser Längs- und/oder Quer-Beweglichkeit ist nicht vorgesehen.

### III. Darstellung der Erfindung

### a) Technische Aufgabe

Es ist daher die Aufgabe gemäß der Erfindung, eine gattungsgemäße Verbindungseinheit zu schaffen, die einfach und kostengünstig herzustellen ist und vom Untergrund herrührende Schwingungen möglichst wenig von der einen auf die andere Gleitkufe überträgt. Zusätzlich sollen vorzugsweise die Verbindungseinheiten von den Skiern abnehmbar sein.

### b) Lösung der Aufgabe

Diese Aufgabe wird durch die Merkmale der Ansprüche 1 und 15 gelöst.

Vorteilhafte Ausführungsformen ergeben sich aus den Unteransprüchen.

Der Grundgedanke der Erfindung beruht darauf, ein Wintersportgerät mit zwei Gleitkufen nebeneinander zu fahren, wobei die beiden Gleitkufen im vorderen und hinteren Bereich jeweils in Querrichtung mechanisch so miteinander verbunden werden, dass die beiden Gleitkufen schwingungsentkoppelt sind, also Stöße und Vibrationen, die beim Fahren vom Untergrund bedingt in die eine Gleitkufe eingeleitet werden, nicht oder nur stark abgeschwächt an die andere Gleitkufen übertragen werden.

Zusätzlich soll vorzugsweise die mechanische Querverbindung so durchgeführt werden, dass ein Aufkanten der einen Gleitkufe zwangsweise ein Aufkanten der anderen Gleitkufe bewirkt.

Weiterhin kann die mechanische Querverbindung so durchgeführt werden, dass eine Längsverschiebung der Gleitkufen relativ zueinander als Schrittverschiebung möglich ist.

Durch die in Längsrichtung und/oder in Querrichtung bewegliche Befestigung der Querstrebe gegenüber der sie tragenden Gleitkufe mittels einer Ausgleichs-Vorrichtung sowie insbesondere auch die Anordnung eines Federelementes und/oder eines Dämpferelementes dazwischen an jedem Ende der Verbindungseinheit - natürlich vorzugsweise mit Wirkrichtung in Richtung der Beweglichkeit der Befestigung der Querstrebe -, werden begrenzte Bewegungen der Verbindungseinheit gegenüber der sie tragenden Gleitkufe möglichen und insbesondere gefedert und/oder gedämpft. Dadurch wird vermieden oder zumindest stark reduziert, dass Kräfte, die von der Verbindungseinheit, beispielsweise herrührend von der anderen Gleitkufe, in der betreffenden Gleitkufe zu unerwünschten Schwingungen oder Bewegungen führen.

Diese Ausgleichs-Vorrichtung wird bevorzugt zwischen dem Lagerbock und der jeweiligen Gleitkufe angeordnet, weil dort vergleichsweise viel Bauraum hierfür zur Verfügung steht. Zwischen Lagerbock und Querstrebe ist eine solche Ausgleichs-Vorrichtung eher störend.

Das Federelement und das Dämpferelement können getrennte Elemente oder auch ein kombiniertes Feder-/Dämpferelement (Kombi-Element) sein, im einfachsten Fall ein Block aus Gummi oder einem anderen elastischen Material.

Die Wirkrichtung des Federelementes und des Dämpferelementes sollte jedoch vorzugsweise übereinstimmen, was bei einem Kombi-Element am einfachsten zu erreichen ist.

Vorzugsweise sollten die Beweglichkeit und/oder die Feder/Dämpferwirkung auch in der horizontalen Querrichtung, insbesondere in allen Richtungen, also allen drei Raumrichtungen, gegeben sein, wobei die Wirkung in der Vertikalen weniger wichtig ist.

Eine Beweglichkeit und damit Federung und Dämpfung nur in der Längs- und Querrichtung kompensiert bereits fast alle von einer Gleitkufe aus über die Verbindungseinheit übertragenen Kräfte und Bewegungen an der anderen Gleitkufe.

Eine besonders einfache und dennoch höchst effektive Variante besteht jedoch darin, eine begrenzte Beweglichkeit mit Federung und Dämpfung nur in der Längsrichtung vorzusehen, denn da die Verbindungseinheit so gut wie nie exakt im rechten Winkel zur Längsrichtung steht, werden Stöße in Richtung der Verbindungseinheit bei einer schräg zur Längsrichtung stehenden Verbindungseinheit ohne Probleme in eine Längsbewegung gegenüber der Gleitkufe umgesetzt.

Die maximale Beweglichkeit, insbesondere in Längsrichtung, also auch der Bewegungsweg des Federelementes und/oder Dämpferelementes, sollte von der Normallage aus höchstens +/- **60** mm, besser höchstens +/- **40** mm, besser höchstens +/- **20** mm betragen, dabei aber mindestens +/- **3** mm, besser mindestens +/- **10** mm, besser mindestens +/- **15** mm.

Vorzugsweise sollte die Wirkung des Federelementes und auch die des Dämpferelementes einstellbar sein, um abhängig von Untergrund und Umgebungsbedingungen das Verhalten der Verbindungseinheit justieren zu können.

Zur Unterbringung des Feder-Dämpferelementes umfasst die Verbindungseinheit vorzugsweise an jedem Ende eine Grundplatte, die man auf die Gleitkufe aufschrauben kann, wobei der Lagerbock in Längsrichtung an vorzugsweise Gleitführungen der Grundplatte geführt ist. Zwischen Lagerbock und Grundplatte ist dann das Federelement und/oder das Dämpferelement angeordnet, beispielsweise indem die Grundplatte Ausnehmungen aufweist, z. B. in ihren Endbereichen in Längsrichtung, die zu ihrer vorderen und hinteren Stirnseite hin jeweils offen sind. Darin können Blöcke aus elastischem Material wie etwa Gummi als Feder-Dämpferelement eingesetzt werden, gegen die ein Anschlagkörper des Lagerbockes stößt, wenn dieser in Längsrichtung bewegt wird.

Natürlich sind auch andere Elemente wie Stoßdämpfer, Stahlfedern, pneumatische Zylinder oder Ähnliches möglich, die aber teurer in der Anwendung sind.

Dabei kann der Anschlagkörper zwischen zwei kombinierten Feder-Dämpferelementen wie etwa Gummiblöcken, aufgenommen werden, oder einer oder mehrere solche Feder-Dämpferelemente befinden sich zwischen zwei in Längsrichtung beabstandeten Anschlagkörpern des Lagerbockes.

Die Eigenschaften der Verbindungseinheit werden weiter verbessert, wenn die Schwenkachsen, um die jede Querstrebe gegenüber ihrem Lagerbock schwenkbar ist, nicht nur in Längsrichtung verlaufend schräg zur Horizontalen steht, sondern darüber hinaus der Anlenkpunkt der Querstrebe auf dieser Schwenkachse möglichst weit unten am Lagerbock angeordnet ist, insbesondere bereits in den Höhenbereich der Oberfläche der Gleitkufe nach unten hineinragt oder sich höchstens **20** mm darüber befindet. Dadurch wird der vertikale Hebel minimiert und Drehungen der Gleitkufe um die Längsachse verringert bzw. vermieden.

Vor allem, um beim Aufkanten eine Rückstellkraft in die Normalstellung zu erzielen, hat jede Verbindungseinheit vorzugsweise nicht nur eine, sondern zwei parallel liegende Querstreben, die über elastische Rückstellelemente, beispielsweise Gummiblöcke, miteinander verbunden sind.

Dies bewirkt sowohl bei der Auslenkung einer Querstrebe um ihre Schwenkachse, also am Lagerbock, oder auch bei Relativbewegung der beiden Querstreben in ihrer Längserstreckungsrichtung relativ zueinander jeweils eine Rückstellkraft in die Normallage. Zu diesem Zweck sind die Schwenkachsen der beiden Querstreben an jedem Ende der Verbindungseinheit um **10** bis **20** mm, insbesondere um etwa **15** mm, zueinander versetzt.

Begünstigt und stabilisiert wird dieses Verhalten zusätzlich dadurch, dass die Schwenkachsen zwar in Längsrichtung verlaufen, jedoch weder horizontal noch vertikal zur Horizontalen verlaufen, wobei vorzugsweise alle Schwenkachsen einer Verbindungseinheit den gleichen Schrägstellungs-Winkel besitzen.

Ebenso ist es zu bevorzugen, dass beide Querstreben einer Verbindungseinheit gleich lang sind, wodurch sich in beide Richtungen ein gleich großes Aufkanten der Gleitkufen ergibt. Vorzugsweise sind die beiden Lagerböcke an einem Ende der Verbindungseinheit zu einem gemeinsamen Lagerbock zusammengefasst, was den konstruktiven Aufbau erleichtert.

Die Querstreben sind zumindest in Richtung lotrecht auf ihre Schwenkachse starr ausgebildet, können dagegen in Richtung der Schwenkachse nachgiebig, also federnd, sein.

Die Querstreben sind vorzugsweise nicht mit ihren Enden direkt an den Drehgelenken befestigt, sondern besitzen nach unten weisende Fortsätze, zum Beispiel aus rundem Stangen-Material, die z. B. an das Rohrmaterial der Querstreben angeschweißt sind, die mit ihren freien Enden in den Drehgelenken der Lagerböcke gelagert sind.

Zusätzlich sind die Querstreben dabei um die Längsachsen dieser Fortsätze drehbar gelagert, was notwendig ist, falls zusätzlich zur Aufkantbewegung auch ein Schrittversatz der Gleitkufen in Längsrichtung erfolgt.

Durch die Fortsätze wird ein größerer Abstand der Querstreben nach oben gegenüber den Gleitkufen erreicht, der notwendig ist, um ein ausreichend starkes Aufkanten der Gleitkufen zuzulassen, ohne dass diese mit einer Kante unten an den Querstreben anstoßen.

Ein Wintersportgerät mit zwei gekoppelten Gleitkufen lässt sich mit zwei der zuvor beschriebenen Verbindungseinheiten herstellen, indem z. B. bei einem Paar Ski jeweils eine Verbindungseinheit vor und eine hinter den handelsüblichen Bindungen montiert wird. Die Verbindungseinheiten sind auch leicht demontierbar so dass das Wintersportgerät wahlweise mit und ohne Kopplung benutzt werden kann.

Bei der Längsbeweglichkeit der Verbindungseinheiten auf den Gleitkufen und deren Feder- und Dämpfungswirkung wird die Dämpfungswirkung vorzugsweise so eingestellt, dass sie bei Bewegung des entsprechenden Endes der Verbindungseinheit auf die Bindung zu stärker ist als von der Bindung weg, und zwar um mindestens **10** % stärker, besser mindestens **50** % stärker, besser mindestens **80** % stärker, jedoch maximal um **200** %, besser maximal nur um **150** % stärker.

Die Verbindungseinheiten sind dabei vorzugsweise so montiert, dass die Schwenkachsen von der Bindung aus nach vorne und hinten jeweils ansteigen.

Die Querstreben sind vorzugsweise leicht bogenförmig, also nach oben gebogen, ausgeformt. Dadurch entsteht viel Spielraum für das Aufkanten der Gleitkufen.

Ferner werden die Rückstellkräfte zwischen den Querstreben, also die dort angebrachten Rückstellelemente, so gewählt, dass an der hinteren Verbindungseinheit eine stärkere Rückstellwirkung, also stärkere Rückstellelemente oder mehr Rückstellelemente, vorhanden sind als an der vorderen Verbindungseinheit.

Bis auf die unterschiedliche Rückstellwirkung können die beiden Verbindungseinheiten identisch ausgebildet sein.

### c) Ausführungsbeispiele

Ausführungsformen gemäß der Erfindung sind im Folgenden beispielhaft näher beschrieben. Es zeigen:
- Fig. **1**a:: das erfindungsgemäße Wintersportgerät in der Aufsicht,
- Fig. **1**b:: das Wintersportgerät in der Seitenansicht,
- Fig. **1**c, d:: eine erste Bauform der Verbindungseinheit im Detail,
- Fig. **1**e:: eine zweite Bauform der Verbindungseinheit im Detail,
- Fig. **2**a:: eine einzelne Verbindungseinheit von vorne bzw. hinten,
- Fig. **2**b:: eine einzelne Verbindungseinheit in der Aufsicht,
- Fig. **2**c:: die Verbindungseinheit in der Seitenansicht und
- Fig. **2**d:: einen Lagerbock in der Aufsicht,
- Fig. **3**a:: eine Verbindungseinheit im aufgekanteten Zustand und
- Fig. **3**b:: das Wintersportgerät mit Schrittversatz in der Aufsicht.

Zum besseren Verständnis wird zunächst das Wintersportgerät **1** im Ganzen und die dabei verwendete Verbindungseinheit **3**a, b im allgemeinen geschrieben, während die Beschreibung der erfindungsgemäßen Feder-/Dämpfereinheit erst zum Schluss, insbesondere anhand der Figuren **1**d, e erfolgt.

Wie die Figuren **1**a und b zeigen, besteht das erfindungsgemäße Wintersportgerät **1** aus zwei in Längsrichtung **10** parallel nebeneinander verlaufenden Gleitkufen **2**a, b besteht, auf denen der Benutzer mit jeweils einem Fuß, also Schuh, befestigt ist und die über zwei quer verlaufende Verbindungseinheiten **3**a, b, eine vor und eine hinter den Bindungen **18** für die Schuhe, miteinander verbunden sind.

Die beiden Gleitkufen **2**a, **2**b tragen jeweils in ihrem etwa mittleren Bereich eine handelsübliche Sicherheits-Bindung **18** in diesem Fall bestehend aus einer Bindungsplatte **20**, die auf der Oberseite der Gleitkufe **2**a, b befestigt ist, und darauf im hinteren und vorderen Bereich der Bindungsplatte **20** jeweils aufgesetzte vordere und hintere Bindungsbacken **18**a, b, zwischen denen der Schuh fixiert wird.

Vor dem vorderen Bindungsbacken **18**a und hinter dem hinteren Bindungsbacken **18**b sind jeweils quer von der einen Gleitkufe **2**a zur anderen Gleitkufe **2**b verlaufende Verbindungseinheiten **3**a, b angeordnet, die an ihren beidseitigen Enden jeweils an einer der Gleitkufen **2**a, b, befestigt sind.

Wie am besten die Figuren **2**a bis d zeigen, besteht jede der Verbindungseinheiten **3**a, b in diesem Fall aus zwei Querstreben **5**a, b, dessen lange Querschnittsachse zur Hauptebene der Gleitkufen **2**a, b schräg steht.

Die Querstreben **5**a, b sind mit ihren freien Enden **6**a, b jeweils in einem Lagerbock **7**a, b als Drehgelenk **12**a,b schwenkbar gelagert, die auf jeder Seite zu einem gemeinsamen Lagerbock **7** zusammengefasst sind, und wobei jeder Lagerbock **7** auf einer der beiden Gleitkufen **2**a, b befestigt ist, wie besten in den Figuren **1**a, b zu erkennen.

Die Schwenkachsen **17**a, b der Enden **6**a, b der Querstreben **5**a, b im Lagerbock **7**a, b verlaufen dabei in Längsrichtung **10** der Gleitkufen **2**a, b, jedoch vorzugsweise nicht parallel zur etwa horizontalen Hauptebene des Wintersportgerätes, die der Auflagefläche der Gleitflächen **4**a, b der Gleitkufen **2**a, b in der Neutralstellung auf dem ebenen Untergrund entspricht, sondern in einem Winkel von ca. Null bis **60**° dazu geneigt, und zwar zur Skimitte, also zu der Bindung **18** hin, in diesem Falle abfallend.

Beim Aufkanten der Gleitkufen **2**a, b, wie beispielsweise in Figur **3**a dargestellt, werden die beiden Querstreben **5**a, b in Querrichtung **11** relativ zueinander verschoben. Als Rückstellelemente **25** sind hier Gummielemente **8** zwischen den beiden Querstreben **5**a, b angeordnet, z. B. in deren mittlerem Bereich und mit jeweils einem Ende dieser beispielsweise zylindrischen Gummielemente **8** an einer der Querstreben **5**a, b befestigt, insbesondere verschraubt, oder auch aufvulkanisiert.

In Verlaufsrichtung der Querstreben **5**a, b können dabei mehrere solcher Gummielemente **8** angeordnet sein, wofür insbesondere vorgefertigte Durchgangsbohrungen in den Querstreben **5**a, b vorhanden sein können.

Dadurch, dass die Schwenkachsen **17**a, b der beiden Querstreben **5**a, b in den Lagerböcken **7**a, b - wie in Fig. **2**c und d ersichtlich - zwar jeweils in der Aufsicht betrachtet in Längsrichtung **10** verlaufen, in der Seitenansicht betrachtet jedoch in Längsrichtung **10** zueinander versetzt sind und vorzugsweise parallel zueinander verlaufen, stellt jede Verbindungseinheit **3**a, b mit ihren beiden Querstreben **5**a, b ein Kräfteparallelogramm dar.

Dies hat zur Folge, dass beim Aufkanten einer der Gleitkufen, z. B. **2**a, also einem Verschwenken der Gleitkufe **2**a um ihre Längsachse **10** relativ zu den beiden daran befestigten Verbindungseinheiten **3**a, b, automatisch aufgrund des Kräfteparallelogramms der Verbindungseinheit auch die andere Gleitkufe **2**b im gleichen Drehsinn aufgekantet, also um die Längsachse **10** verschwenkt, wird, was den Praxiseinsatz vereinfacht.

Sofern die Länge der beiden Querstreben **5**a,b einer Verbindungseinheit **3**a, b die gleiche ist, werden die beiden Gleitkufen **2**a, b auch um den gleichen Winkel aufgekantet.

Die Querstreben **5**a, b bestehen dabei z.B. aus einem Flachmaterial, insbesondere aus Stahl, Aluminium, Titan, gegebenenfalls aus Federstahl. Von den insbesondere bogenförmig nach oben gekrümmten Querstreben **5**a, b reichen Fortsätze **24** an den Enden nach unten an den Lagerbock **7**a, b heran und sind schwenkbar um die Schwenkachse **27** mit ihren freien Enden am Drehgelenk **12**a, b gelagert.

Die zylindrischen Gummielemente **8** sind dabei mit ihrer Längsachse im Wesentlichen parallel zu den Schwenkachsen **17**a, b im Lagerbock **7** verlaufend zwischen den flach ausgebildeten Querstreben **5**a, b verschraubt, an denen sie mit jeweils einer ihrer Stirnflächen anliegen. Somit weisen die Gummielemente **8** die gleiche Schrägstellung ihrer Gummiachsen **9** auf wie die Schwenkachsen **17**a, b, und der Querschnitt der flachen Querstreben **5**a, b und ebenso die Fortsätze **24** weisen eine umgekehrte Schrägstellung zur Gleitkufe **2**a, b auf, da sie im rechten Winkel zur Richtung der Schwenkachsen **17**a, b und den Gummielementen **8** verlaufen.

Um die Querstreben **5**a, b auf fluchtende Lage bezüglich der Längsachse der Gummielemente **8** zu bringen, trotz des Versatzes der Schwenkachsen **17**a, b in Längsrichtung **10**, sind die Fortsätze **24** der beiden Querstreben **5**a, b unterschiedlich lang ausgebildet, wie ebenfalls in Fig. **2**c zu erkennen.

Außerdem sind die Querstreben **5**a, b um die Längserstreckung der Fortsätze **16**a, b schwenkbar, die zu diesem Zweck an dem Drehgelenk **12**a, b quer abragend verschraubt sind, und die Verschraubung als weitere Schwenkachse dient, was benötigt wird, da die beiden Gleitkufen **2**a, b zueinander nicht nur aufgekantet werden können, sondern auch für die gewünschte Schrittverschiebung einen Versatz in Längsrichtung **10** haben können.

Fig. **2**a zeigt eine Verbindungseinheit von vorne, sodass die leicht bogenförmig gekrümmte Querstrebe **5**a, b von ihrer Breitseite her sichtbar ist, mit den in diesem Fall drei Bohrungen zum möglichen Verschrauben von jeweils einem Gummielement **8**. Jedes Ende der Querstrebe **5**a, b endet mit ihrem daran befestigten Fortsatz **16**a, b in einem der Lagerböcke **7, also einem Drehgelenk 12a,b.**

Figur **3**a zeigt die Verbindungseinheit in gleicher Blickrichtung wie in Figur **2**a, d. h. von vorne, jedoch mit Lagerböcken **7**, die schräg gestellt sind, d. h. ausgelenkt sind um die Schwenkachsen **17**a, b bezüglich der Querstreben **5**a, b und zwar analog schräg gestellt, wie es beim Aufkanten eines Wintersportgerätes mit zwei Gleitkufen der Fall ist.

In der Aufsicht der Fig. **2**b sind dabei zusätzlich auch die zwischen den beiden Querstreben **5**a, b verschraubten in diesem Fall drei Gummielemente **8** zu erkennen.

Wie am besten in der Seitenansicht der Fig. **1**b zu erkennen, ist beim Befestigen der Verbindungseinheiten **3**a, b auf den Gleitkufen **2**a, b von der derzeit am häufigsten anzutreffenden Situation einer Bindungsplatte **20** zwischen der eigentlichen Skibindung **18** und der Gleitkufe **2**a, b ausgegangen worden:

Dabei ist eine Bindungsplatte **20**, die deutlich länger ist als die eigentliche Skibindung, auf der Gleitkufe **2**a oder b befestigt, indem sie - in der Seitenansicht betrachtet - in der Mitte fest gegenüber der Gleitkufe **2**a oder b verschraubt ist.

Die vorderen und hinteren Enden der Bindungsplatte **20** sind ebenfalls gegenüber der Gleitkufe **2**a, b verschraubt, um sie an der Gleitkufe zu halten, jedoch kann sich der Schraubenkopf entlang der Oberseite der Bindungsplatte **20**, beispielsweise in einer Längsnut, bewegen, was dann notwendig ist, wenn die Gleitkufe **2**a, b in vertikaler Richtung durchgebogen wird, wodurch sich der Abstand zwischen der mittleren Verschraubung und der vorderen bzw. hinteren Verschraubung ändern kann. Durch diese Ausformung wird die Gleitkufe **2**a, b in ihrem mittleren Bereich nicht unzulässig versteift und kann auch dort nach wie vor vertikal verformt werden.

Die eigentliche Bindung **18** in Form der vorderen und hinteren Bindungsbacken **18**a, b wird dann lediglich auf der Bindungsplatte **20** fest verschraubt, die Verschraubung reicht jedoch nicht bis in die Gleitkufe **2**a, b hinein.

Dadurch, dass die Bindungsplatte **20** länger ist als die eigentliche Bindung **18**, können die Verbindungseinheiten **3**a, b im Bereich vor und hinter der Bindung auf den Bindungsplatten **20** aufgesetzt werden, falls eine solche vorhanden und lang genug ist, jedoch können die Verbindungseinheiten **3**a, b auch separat und direkt auf den Gleitkufen **2**a, b befestigt werden, wie in den Zeichnungen dargestellt.

Das Befestigen der Verbindungseinheiten **3**a, b auf der Bindungsplatte **20** ist jedoch einfacher:

Denn häufig sind die Bindungsplatten **20** so gestaltet, dass die Bindungsbacken **18**a, b in Längsrichtung **10**, z. B. von hinten, auf die auf der Gleitkufe bereits verschraubten Bindungsplatten **20** lediglich aufgeschoben werden müssen und dann in allen Querrichtungen **11** dadurch bereits formschlüssig fixiert sind, indem die Bindungsplatte **20**, wie in Fig. **1**c ersichtlich, einen Querschnitt besitzt, mit dessen Unterseite sie auf der Gleitkufe **2**a oder b aufgeschraubt ist. Dabei weist der Querschnitt nach unten gekröpfte äußere Ränder auf, die nicht ganz die Oberseite der Gleitkufe **2**a, b erreichen, sodass eine entsprechend nach unten offene, Kontur der Unterseite der Bindungsbacken **18**a, b - wie in Fig. **1**c dargestellt - diesen nach unten gekröpften Rand formschlüssig untergreifen kann, und damit sowohl in der horizontalen Querrichtung **11** als auch in der vertikalen Richtung formschlüssig fixiert ist.

In gleicher Weise, also mit dem gleichen C-förmigen Profil an der Unterseite jeder Lagerbockplatte **19** zum Aufschieben in Längsrichtung **10** auf die Bindungsplatte **20**, die dann gleichzeitig auch die Grundplatte **14** ist, oder eine separate, an den Rändern analog gestaltete, Grundplatte **14**, die auf der jeweiligen Gleitkufe **2**a, b verschraubt ist, kann auch jeder Lagerbock **7** der Verbindungseinheit **3**a, b ausgestattet sein, so dass auch die Verbindungseinheiten **3**a, b einfach in Längsrichtung **10** aufgeschoben werden können und an der gewünschten Position lediglich durch Einbringen vertikaler Klemmschrauben **21** gesichert werden.

Die erfindungsgemäße Besonderheit besteht in der in Längsrichtung **10** begrenzt beweglichen, vorzugsweise auch gefederten und gedämpften Befestigung der Lagerböcke **7**, also deren Lagerbockplatten **19**, gegenüber den Gleitkufen **2**a, b:

Eine erste Bauform ist in Figur **1**e sowie Figur **2**a am linken Lagerbock **7** dargestellt:

Die fest auf der Gleitkufe **2**a verschraubte Grundplatte **14** weist in Längsrichtung **10** verlaufend an ihren seitlichen Rändern Führungs-Stangen mit zum Beispiel rundem Querschnitt auf als Längsführung **15.** Ferner sind auf dieser Grundplatte **14** in Längsrichtung **10** beanstandet jeweils Gummikörper als kombinierte Feder-/Dämpferelemente **13** aufgeschraubt, in diesem Fall als etwa ringförmige Scheiben, die an ihrem von der Mitte der Grundplatte **14** entgegengesetzten äußeren Ende auf dieser Grundplatte **14** verschraubt sind.

In Längsrichtung **10** ist relativ zur Grundplatte **14** verschiebbar darüber die Lagerblockplatte **19** befestigt, die an ihren Rändern eine Führungshülse **15'** aufweist, mit der sie auf den Führungsstangen **15** geführt wird. In der Mitte der über der Grundplatte **14** liegenden Lagerblockplatte **19** ragt von dieser ein Anschlagkörper **22** nach unten zwischen die Gummi-Körper **13** mit einer Länge entsprechend dem Abstand zwischen den Gummikörpern **13.**

Falls nun - sei es durch Unebenheiten des Untergrundes oder aus welchen Gründen auch immer - die Lagerbockplatte **19** in Längsrichtung **10** verschoben wird, so drückt sie gegen einen der Gummikörper **13** und presst diesen zusammen, wodurch die Längsbewegung der Lagerbockplatte **19** zunehmend gedämpft wird, und wird anschließend durch die Elastizität des Gummikörpers **13**, die als Feder wirkt, wieder zurück in die Ausgangslage bewegt, indem sich der Gummikörper **13** wieder entspannt.

Die Lagerblöcke **7** und damit die Verbindungseinheiten **3** sind somit begrenzt gegenüber den Gleitkufen **2** beweglich, was den Aufbau von Eigenschwingungen oder die Übertragung von Schwingungen von einer Gleitkufe **2**a auf die andere Gleitkufen **2**b vermeidet.

In Figur **1**d sowie in Figur **2**a rechte Seite ist eine noch einfachere Bauform mit gleichem Effekt dargestellt:

Die Grundplatte **14** ist wiederum fest auf der Gleitkufe **2**b verschraubt, und besitzt die nach unten gekröpften Ränder, die die Gleitkufe nicht erreichen, wie in Figur **1**c dargestellt und erläutert.

Darüber und in Längsrichtung **10** demgegenüber verschiebbar und geführt befindet sich die Lagerbockplatte **19**, die mit ihren seitlichen Rändern die Ränder der Grundplatte **14** untergreift und dadurch in Längsrichtung **10** geführt wird.

In den Endbereichen in Längsrichtung **10** der Grundplatte **14** befinden sich Ausnehmungen **16**, die zu den Stirnflächen der Grundplatte **14** hin offen sind und darüber hinaus zum Beispiel zur Oberseite und/oder zur Unterseite der Grundplatte **14** hin offen sind. In diesen Ausnehmungen **16** sind zum Beispiel scheibenförmige, hinein passende Gummikörper **13** eingelegt, die beispielsweise durch einen übergreifenden Rand der Grundplatte **14** in Position gehalten werden.

An den Enden der Lagerbockplatte **19** ragt jeweils von dieser ein Anschlagkörper **22** nach unten wiederum bis in den Höhenbereich der Gummikörper **13** und mit einer Breite, die geringer ist als die Öffnungs-Breite der Ausnehmungen **16** in der Grundplatte **14**.

Wenn also die Lagerbockplatte **19** in Längsrichtung **10** verschoben wird, drückt einer der Anschlagkörper **22** gegen einen der Gummikörper **13**, verformt diesen, wird dadurch in seiner Bewegung gedämpft, und die federnde elastische Rückbewegung des Gummikörpers **13** drückt die Lagerblockplatte **19** wieder in ihre neutrale Lage zurück, in der die Anschlagkörper **22** gerade möglichst ohne Vorspannung an dem jeweiligen Gummikörper **13** anliegen.

Die durch die Gummikörper **13** vereinigten beiden Funktionen von Federung und Dämpfung können auch separat realisiert werden, zum Beispiel durch eine Spiralfeder als Federung und einen Hydraulikdämpfer als Dämpfer, was jedoch wesentlich aufwändigere Konstruktionen ergibt.

Figur **1**c zeigt dagegen die reine Längsbeweglichkeit zwischen Grundplatte **14** und Lagerbockplatte **19** ohne Federung oder Dämpfung.

### BEZUGSZEICHENLISTE

- **1**: Wintersportgerät
- **2** a,b: Gleitkufe
- **3**a, b: Verbindungseinheit
- **4**a, b: Gleitfläche
- **5** a,b: Querstrebe
- **6** a,b: freies Ende
- **7** a,b: Lagerbock
- **8**: Gummielement
- **9**: Gummiachse
- **10**: Längsrichtung
- **11**: Querrichtung
- **12** a,b: Drehgelenk
- **13**: Feder-/Dämpfer-Element, Gummikörper
- **14**: Grundplatte
- **15**: Längsführung
- **16**: Ausnehmung
- **17**a,b: Schwenkachse
- **18**: Bindung
- **18**a,b: Bindungsbacken
- **19**: Lagerbockplatte
- **20**: Bindungsplatte
- **21**: Klemmschraube
- **22**: Anschlagkörper
- **23**: Ausgleichs-Vorrichtung
- **24**: Fortsatz
- **25**: Rückstellelement
- **26 27**: Schwenkachse

## Patentansprüche

1. Verbindungseinheit (**3**) zum beweglichen Verbinden von zwei in Längsrichtung (**10**) parallel nebeneinander meist horizontal verlaufenden Gleitkufen (**2a**, b) als Wintersportgerät (**1**), mit
- wenigstens einer quer zur Längsrichtung **(10)** verlaufenden Querstrebe (**5** a, b) mit je einem freien Ende (**6**a, b) auf jeder Seite,
- wenigstens einem Lagerbock **(7** a, b) an jedem freien Ende (**6a**, b) jeder Querstrebe **(5a,** b), in dem die Querstrebe (**5**a, b) schwenkbar um eine, insbesondere in der Aufsicht betrachtet in Längsrichtung (**10**) liegende, Schwenkachse (**17**a, b) gelagert ist
- einer Grundplatte (**14**) zum Befestigen auf einer der Gleitkufen (**2**a, b), die den Lagerbock (**7**a, b) trägt,
**dadurch gekennzeichnet, dass**
die Querstrebe (**5**a, b) in Längsrichtung (**10**) und/oder Querrichtung (**11**) gegenüber der sie tragenden Grundplatte (**14**) mittels einer Ausgleichs-Vorrichtung (**23**) **an jedem freien Ende (6a, b)** beim Fahren beweglich befestigt ist.

2. Verbindungseinheit (**3**) nach Anspruch **1**,
**dadurch gekennzeichnet, dass**
die Ausgleichs-Vorrichtung (**23**) bevorzugt zwischen dem Lagerbock (**7**a, b) und der jeweiligen Grundplatte (**14**) oder alternativ zwischen dem Lagerbock (**7**a, b) und der Querstrebe (**5**a, b) angeordnet ist.

3. Verbindungseinheit (**3**) nach einem der vorhergehenden Ansprüche,
**dadurch gekennzeichnet, dass**
die Ausgleichs-Vorrichtung (**23**) eine Beweglichkeit in der Längsrichtung (**10**) und/oder in der Querrichtung (**11**) durch
- entweder eine Linear-Verschiebung
- und/oder ein Verschwenken um eine aufrechte Ausgleichs-Achse, an der je eine Querstrebe (**5**a, b) mit ihrem Ende exzentrisch befestigt ist,
bewirkt.

4. Verbindungseinheit (**3**) nach einem der vorhergehenden Ansprüche,
**dadurch gekennzeichnet, dass**
- die Ausgleichs-Vorrichtung (**23**) ein Federelement und ein Dämpferelement, insbesondere ein kombiniertes Feder-/Dämpfer-Element (**13**), umfasst, und insbesondere
- die Wirkrichtung des Federelementes und des Dämpferelementes übereinstimmen und die Wirkrichtung insbesondere mit der Bewegungsrichtung der Ausgleichs-Vorrichtung (**23**) übereinstimmt.

5. Verbindungseinheit (**3**) nach einem der vorhergehenden Ansprüche,
**dadurch gekennzeichnet, dass**
die Ausgleichs-Vorrichtung (**23**) und/oder das Federelement und/oder das Dämpferelement jeweils nur in der Längsrichtung (**10**) und der Querrichtung (**11**) der Gleitflächen (**4**a, b) der Gleitkufen (**2**a, b) wirksam sind oder jeweils in alle drei Raumrichtungen wirksam sind.

6. Verbindungseinheit (**3**) nach einem der vorhergehenden Ansprüche,
**dadurch gekennzeichnet, dass**
- das Federelement und/oder das Dämpferelement jeweils nur in der Längsrichtung (**10**) wirksam sind, sowohl in der positiven als auch in der negativen Längsrichtung (**10**), und/oder
- der maximale Weg des Federelementes und/oder Dämpferelementes höchstens +/- **60** mm, besser höchstens +/- **40** mm, besser höchstens +/- **20** mm, aber mindestens +/- **3** mm, besser mindestens +/- **10** mm beträgt, besser mindestens +/-**15** mm beträgt.

7. Verbindungseinheit (**3**) nach einem der vorhergehenden Ansprüche,
**dadurch gekennzeichnet, dass**
- die Wirkung des Federelementes und/oder des Dämpferelementes einstellbar ist, und/oder
- jeder Lagerbock (**7**a, b) in Längsrichtung (**10**) und/oder in Querrichtung (**11**) beidseits gegenüber den Gleitkufen (**2**a, b) in Längsrichtung (**10**) in Längsführungen (**15**) an der Grundplatte (**14**) geführt ist, und insbesondere dazwischen in der Mitte das Federelement und/oder das Dämpferelement, insbesondere auf der Längsmitte der Gleitkufen (**2**a, b), angeordnet ist.

8. Verbindungseinheit (**3**) nach einem der vorhergehenden Ansprüche,
**dadurch gekennzeichnet, dass**
- die Grundplatte (**14**) und/oder die Lagerbockplatte (**19**) zu ihrer vorderen und hinteren Stirnseite hin offene Ausnehmungen (**16**) aufweist, die insbesondere auch zur Unterseite hin offen sind, zum Einsetzen von kombinierten Feder-/Dämpfer-Elementen (**13**), insbesondere aus elastischem Material wie etwa Gummi, und/oder
- die Schwenkachse (**17**a, b) parallel oder schräg stehend zur Längsrichtung (**10**) angeordnet ist und die Position dieser Schwenkachse (**17**a, b) möglichst weit unten im Lagerbock (**7**a, b) angeordnet ist, insbesondere mit dem Gelenk (**12**a, b) in den Höhenbereich der Oberfläche der Gleitkufe (**2**a, b), hineinragend.

9. Verbindungseinheit (**3**) nach einem der vorhergehenden Ansprüche,
**dadurch gekennzeichnet, dass**
die Verbindungseinheit (**3**) zwei Querstreben (**5**a,b) umfasst und mindestens ein Rückstellelement (**25**), welches
- entweder bei Auslenkung einer der Querstreben (**5**a, b) um seine Schwenkachse (**17**a, b) im Lagerbock (**7**a, b)
- oder bei Relativbewegung der beiden Querstreben (**5**a, b) zueinander jeweils in Richtung deren Rückstellung in die Normallage wirkt.

10. Verbindungseinheit (**3**) nach einem der vorhergehenden Ansprüche,
**dadurch gekennzeichnet, dass**
- die Schrägstellung der beiden Schwenkachsen (**17**a, b) am gleichen Ende der Verbindungseinheit (**3**) und insbesondere aller vier Schwenkachsen (**17**a, b, **17'**a, b) an beiden Enden der Verbindungseinheit (**3**) die gleiche ist, und/oder
- die beiden Lagerböcke (**7**a, b) an einem Ende der Verbindungseinheit (**3**) in einem gemeinsamen Lagerbock (**7**) zusammengefasst sind.

11. Verbindungseinheit (**3**) nach einem der vorhergehenden Ansprüche,
**dadurch gekennzeichnet, dass**
- das Rückstellelement (**25**) wenigstens ein Federelement und insbesondere ein Dämpferelement, ggf. funktionsvereinigt mit dem Federelement, umfasst und insbesondere das Rückstellelement aus einem elastischen Material, insbesondere Gummi, Silikon oder einem anderen geeigneten Kunststoff besteht, und/oder
- ein oder mehrere Rückstellelemente (**25**), insbesondere Gummiblöcke (**8**), zwischen den beiden Querstreben (**5**a, b) angeordnet sind und im Falle eines Gummiblocks (**8**) mit jeweils einer Stirnseite an einer der Querstreben (**5**a, b) befestigt sind.

12. Verbindungseinheit (**3**) nach einem der vorhergehenden Ansprüche,
**dadurch gekennzeichnet, dass**
- die Querstreben (**5**a, b) in einer Richtung lotrecht auf die Schwenkachse (**17**a, b) der Lagerböcke (**7**a, b) starr, also nicht federnd, ausgebildet sind und insbesondere in Richtung der Schwenkachse (**17**a, b) federnd ausgebildet ist, und/oder
- die Querstreben (**5**a, b) an ihren Enden schräg nach unten weisende, in der Querstrebenebene verlaufende, Fortsätze (**24**) aufweisen, die mit ihren freien Enden um eine Schwenkachse (**27**) gegenüber dem Drehgelenk (**12**) schwenkbar sind.

13. Verbindungseinheit (**3**) nach einem der vorhergehenden Ansprüche,
**dadurch gekennzeichnet, dass**
- die Schwenkachsen (**17**a, b) um **10** bis **20** mm, insbesondere um **15** mm, zueinander versetzt sind, und/oder
- die Schwenkachsen (**17**a, b) gegenüber der horizontalen Längsrichtung (**10**) einen Winkel zwischen **0°** und **60**° einnehmen, vorzugsweise zwischen **0**° und **45**°.

14. Verbindungseinheit (**3**) nach einem der vorhergehenden Ansprüche,
**dadurch gekennzeichnet, dass**
- die Schwenkachsen (**27**) gegenüber der horizontalen Längsrichtung (**10**) einen Winkel zwischen **30**° und **90**° einnehmen, vorzugsweise zwischen **45**° und **90**°, und/oder
- die wenigstens eine Querstrebe (**5**a, b) in ihrer Länge einstellbar ist.

15. Wintersportgerät, mit
- zwei Gleitkufen (**2**a, b), auf denen der Benutzer mit jeweils einem Schuh mittels einer Bindung (**18**) befestigt sein kann,
- zwei Verbindungseinheiten (**3**a, b), die die beiden Gleitkufen (**2**a, b) in Querrichtung (**11**) miteinander verbinden,
wobei jede Verbindungseinheit (**3**a, b) aufweist
- wenigstens eine quer zur Längsrichtung (**10**) verlaufenden Querstrebe (**5** a, b) mit je einem freien Ende (**6**a, b) auf jeder Seite,
- wenigstens einen Lagerbock (**7** a, b) an jedem freien Ende (**6**a, b) jeder Querstrebe (**5**a, b), in dem die Querstrebe (**5**a, b) schwenkbar um eine, insbesondere in der Aufsicht betrachtet in Längsrichtung (**10**) liegende, Schwenkachse (**17**a, b) gelagert ist,
- eine Grundplatte (**14**) zum Befestigen auf einer der Gleitkufen (**2**a, b), die den Lagerbock (**7**a, b) trägt,
**dadurch gekennzeichnet, dass**
bei beiden Verbindungseinheiten (**3**a, b) die Querstrebe (**5**a, b) in Längsrichtung (**10**) und/oder Querrichtung (**11**) gegenüber der sie tragenden Grundplatte (**14**) mittels einer Ausgleichs-Vorrichtung (**23**) **an jedem freien Ende** (**6a, b**) beim Fahren beweglich befestigt ist.

16. Wintersportgerät nach Anspruch **15**,
**dadurch gekennzeichnet, dass**
bei einer Wirkrichtung des Federelementes und/oder Dämpferelementes in Längsrichtung (**10**) bei wenigstens einer der Verbindungseinheiten (**3**a, b), vorzugsweise bei beiden Verbindungseinheiten (**3**a, b), die Dämpfungswirkung bei Bewegung auf die Bindung (**18**) zu stärker ist als von der Bindung (**18**) weg, insbesondere um mindestens **10** %, besser mindestens **50** %, besser mindestens **80** %, jedoch maximal um höchstens **200** %, besser maximal um höchstens **150** %, stärker ist.

17. Wintersportgerät nach Anspruch **15** oder **16**,
**dadurch gekennzeichnet, dass**
- die Schwenkachsen (**17**a, b) schräg zur horizontalen Längsrichtung (**10**) so angeordnet sind, dass sie zur Mitte der Gleitkufen (**2**a, b), also den Bindungen (**18**) hin, abfallen, und/oder
- die Wirkung der Rückstellelemente (**25**) zwischen den Querstreben (**5**a, b) an der hinteren Verbindungseinheit (**3**b) stärker ist als an der vorderen Verbindungseinheit (**3**a).

18. Wintersportgerät (**1**) nach einem der vorherigen Geräteansprüche,
**dadurch gekennzeichnet, dass**
- die vordere und hintere Verbindungseinheit (**3**a, b) identisch sind, ggf. ausgenommen die Anzahl oder Härte der Rückstellelemente (**25**), und/oder
- die Querstreben (**5**a, b) der hinteren Verbindungseinheit (**3**b) länger sind als diejenigen der vorderen Verbindungseinheit (**3**a).

## Claims

1. A connection unit (3) for movably connecting two sliding skids (2a, b) extending in a longitudinal direction (10) parallel adjacent to each other and horizontally to form a piece of winter sports equipment (1), comprising,
- at least one transversal strut (5a, b) extending transversal to the longitudinal direction (10) and respectively including a free end (6a, b) on each side;
- at least one bearing block (7a, b) at the free end (6a, b) of each transversal strut (5a, b) in which free end the transversal strut (5a, b) is arranged pivotable about a pivot axis (17a, b) that is in particular arranged in the longitudinal direction (10) in top view,
- a base plate (14) for attachment at one of the sliding skids (2a, b) which base plate carries the bearing block (7a, b),
**characterized in that**
the transversal strut (5a, b) is during skiing movably attached in the longitudinal direction (10) and / or the transversal direction (11) relative to the base plate (14) supporting the transversal strut wherein the movable attachment is provided by a compensation device (23) at each free end (6a, b).

2. The connection unit (3) according to claim 1,
**characterized in that**
the compensation device (23) is advantageously arranged between the bearing block (7a, b) and the respective base plate (14) or alternatively between the bearing block (7a, b) and the transversal strut (5a, b).

3. The connection unit (3) according to one of the preceding claims,
**characterized in that**
the compensation device (23) provides a movability in the longitudinal direction (10) and/or the transversal direction (11);
- either by linear movement;
- and/or a pivoting about a vertical compensation axis at which a respective transversal strut (5a, b) is eccentrically attached with an end of the respective transversal strut.

4. The connection unit (3) according to one of the preceding claims,
**characterized in that**
- the compensation device (23) includes a spring element and a damper element, in particular a combined spring- / damper element (13), and in particular;
- an operating direction of the spring element and the damper element coincides and the operating direction coincides in particular with the movement direction of the compensation device (23).

5. The connection unit (3) according to one of the preceding claims,
**characterized in that** the compensation device (23) and/or the spring element and/or the damper element are respectively only effective in the longitudinal direction (10) and the transversal direction (11) of the sliding surfaces (4a, b) of the sliding skids (2a, b) or are respectively effective in all three direction in space.

6. The connection unit (3) according to one of the preceding claims,
**characterized in that**
- the spring element and/or damper element are respectively only effective in the longitudinal direction (10), in the positive and also in the negative longitudinal direction (10) and/or;
- a maximum travel of the spring element and and/or the damper element is +/- 60 mm at the most, better +/- 40 mm at the most, better +/- 20 mm at the most, but at least +/- 3 mm, better at least +/- 10 mm, better at least +/- 15 mm.

7. The connection unit (3) according to one of the preceding claims,
**characterized in that**
- an effect of the spring element and/or damper element is adjustable, and/or
- each bearing block (7a, b) is guided in the longitudinal direction (10) and/or in the transversal direction (11) on both sides relative to the sliding skids (2a, b) in the longitudinal direction (10) in longitudinal guides (15) at the base plate (14) and in particular there between in the center the spring element and/or the damper element is arranged in particular at a longitudinal center of the sliding skids (2a, b).

8. The connection unit (3) according to one of the preceding claims,
**characterized in that**
- the base plate (14) and/or the bearing block plate (19) include recesses (16) that are open towards its forward face and its rear face wherein the recesses are open in particular towards a bottom side for inserting combined spring -/ damper elements (13), in particular made from elastic material like e.g. rubber and/or
- the pivot axis (17a, b) is arranged parallel to or at a slant angle to the longitudinal direction (10) and a position of the pivot axis (17a, b) is arranged in the bearing block (7a, b) as far downward as possible, in particular reaching with the joint (12a, b) into the elevation range of the surface of the sliding skid (2a, b).

9. The connection unit (3) according to one of the preceding claims,
**characterized in that** the that
the connection unit (3) includes two transversal struts (5a, b) and at least one reset element (25) which operates
- either upon displacement of one of the transversal struts (5a, b) about its pivot axis (17a, b) in the bearing block (7a, b)
- or during a movement of the two transversal struts (5a, b) relative to each other respectively in a direction of a reset into a normal position.

10. The connection unit (3) according to one of the preceding claims,
**characterized in that**
- a slant angle of the two pivot axis (17a, b) at an identical end of the connection unit (3) and in particular of all four pivot axes (17a, b, 17'a, b) at both ends of the connection unit (3) is identical and/or;
- the two bearing blocks (7a, b) at one end of the connection unit (3) are combined in a common bearing block (7).

11. The connection unit (3) according to one of the preceding claims,
**characterized in that**
- the reset element (25) includes at least one spring element and in particular a damper element optionally functionally combined with the spring element, and in particular the reset element is made from an elastic material, in particular rubber, silicon or another suitable plastic material and/or
- one or plural reset elements (25), in particular rubber blocks (8) are arranged between the two transversal struts (5a, b) and in case of a rubber block (8) are attached at a respective face at one of the transversal struts (5a, b).

12. The connection unit (3) according to one of the preceding claims,
**characterized in that** the
- the transversal struts (5a, b) are configured in one direction perpendicular to the pivot axis (17a, b) of the bearing block (7a, b) in a rigid manner, thus non-sprung and are in particular configured sprung in the direction of the pivot axis (17a, b), and/or
- the transversal struts (5a, b) have protrusions (24) at their ends that are oriented downward at a slant angle and which extend in the transversal struts plane, wherein the protrusions are pivot able with their free ends about their pivot axis (27) pivot joint (12).

13. The connection unit (3) according to one of the preceding claims,
**characterized in that**
- the pivot axes (17a, b) are offset relative to each other by 10 to 20 mm, in particular 15 mm and/or
- the pivot axes (17a, b) have an angle between 0° and 60° relative to the horizontal longitudinal direction (10), advantageously between 0° and 45°.

14. The connection unit (3) according to one of the preceding claims,
**characterized in that**
- the pivot axes (27) have an angle between 30° and 90° relative to the horizontal longitudinal direction (10), advantageously between 45° and 90°; and/or
- the at least one transversal strut (5a, b) is length adjustable.

15. A piece of winter sports equipment, comprising:
- two sliding skids (2a, b) at which a user can is attachable by a respective boot by a binding (18),
- two connection units (3a, b) which connect the two sliding skids (2a, b) with one another in the transversal direction (11),
wherein each connection unit (3a, b) includes
- at least one transversal strut (5a, b) with a respective free end (6a, b) on each side and extending transversal to the longitudinal direction (10),
- at least one bearing block (7a, b) at each free end (6a, b) of each transversal strut (5a, b) in which bearing block the transversal strut (5a, b) is pivotably supported about a pivot axis (7a, b) that is arranged in particular in a top view in the longitudinal direction (10),
- a base plate (14) for attachment at one of the sliding skids (2a, b) which carries the bearing block (7a, b),
**characterized in that**
in the two connection units (3a, b) the transversal strut (5a, b) is movably attached relative to a supporting base plate (14) by a compensation device (23) at each free end (6a, b) in the longitudinal direction (10) and/or the transversal direction (11) during skiing.

16. The piece of winter sports equipment according to claim 15,
**characterized in that**
for an effective direction of the spring element and/or the damper element in the longitudinal direction (10) for at least one of the two connection units (3a, b), advantageously for both connection units (3a, b) the damping effect for a movement towards the binding (18) is stronger than for a movement away from the binding (18), in particular by at least 10%, better by at least 50%, better by at least 80%, however at the most by 200%, better at the most by 150%.

17. The piece of winter sports equipment according to claim 15 or 16,
**characterized in that**
- the pivot axes (17a, b) are arranged at a slant angle relative to the horizontal longitudinal direction (10) so that the pivot axes taper downward towards a center of the sliding skids (2a, b) thus towards a center of the bindings (18) and/or
- an effect of the reset elements (25) between the transversal struts (5a, b) at the rear connection unit (3b) is stronger than at the front connection unit (3a).

18. The piece of winter sports equipment (1) according to one of the preceding device claims,
**characterized in that**
- forward and rear connection unit (3a, b) are identical, optionally besides the number or hardness of the reset element (25) and/or
- the transversal struts (5a, b) of the rear connection unit (3b) are longer than the transversal struts of the front connection unit (3a).

## Revendications

1. Unité de connexion (3) pour relier de façon mobile deux patins (2a, b) s'étendant horizontalement généralement dans la direction longitudinale (10) parallèlement entre eux en tant qu'appareil de sports d'hiver (1), comprenant
- au moins une traverse (5 a, b) s'étendant transversalement à la direction longitudinale (10), chacune présentant une extrémité libre (6a, b) de chaque côté,
- au moins un bloc de palier (7 a, b) à chaque extrémité libre (6a, b) de chaque traverse (5a, b) dans lequel la traverse (5a, b) est logée de manière pivotante autour d'un axe de pivotement (17a, b) en particulier observé en vue de dessus dans la direction longitudinale (10),
- une plaque de base (14) destinée à être montée sur l'un des patins (2a, b) qui portent le bloc de palier (7a, b),
**caractérisée en ce que**
la traverse (5a, b) est fixée mobile pendant la glisse dans la direction longitudinale (10) et/ou la direction transversale (11) par rapport à la plaque de base (14) la portant au moyen d'un dispositif de compensation (23) à chaque extrémité libre (6a, b).

2. Unité de connexion (3) selon la revendication 1,
**caractérisée en ce que**
le dispositif de compensation (23) est disposé de préférence entre le support de palier (7a, b) et la plaque de base respective (14) ou, en variante, entre le bloc de palier (7a, b) et la traverse (5a, b).

3. Unité de connexion (3) selon l'une quelconque des revendications précédentes,
**caractérisée en ce que**
le dispositif de compensation (23) provoque une mobilité dans la direction longitudinale (10) et/ou dans la direction transversale par
- soit un déplacement linéaire
- et/ou un pivotement autour d'un axe vertical de compensation, sur lequel est fixée une traverse (5a, b) excentriquement avec ses extrémités.

4. Unité de connexion (3) selon l'une quelconque des revendications précédentes,
**caractérisée en ce que**
- le dispositif de compensation (23) comprend un élément de ressort et élément amortisseur en particulier un élément ressort combiné/amortisseur (13), et en particulier
- la direction d'action de l'élément de ressort et de l'élément amortisseur coïncide et la direction d'action, en particulier avec la direction de déplacement du dispositif de compensation (23).

5. Unité de connexion (3) selon l'une quelconque des revendications précédentes,
**caractérisée en ce que**
le dispositif de compensation (23) et/ou l'élément de ressort et/ou l'élément amortisseur sont chacun efficaces uniquement dans la direction longitudinale (10) et la direction transversale (11) des surfaces de glisse (4a, b) des patins (2a, b) ou respectivement dans toutes les trois directions de l'espace.

6. Unité de connexion (3) selon l'une quelconque des revendications précédentes,
**caractérisée en ce que**
- le dispositif de compensation et/ou l'élément de ressort et/ou l'élément amortisseur n'agissent que dans le sens longitudinal (10) ainsi que dans la direction longitudinale positive et négative (10), et/ou
- la course maximale des éléments ressorts et/ou amortisseurs ne dépasse pas à +/-60 mm, au mieux +/- 40 mm, encore mieux +/- 20 mm, mais atteigne au moins +/- 3 mm, de préférence au moins +/- 10 mm, au mieux au moins +/- 15 mm.

7. Unité de connexion (3) selon l'une quelconque des revendications précédentes,
**caractérisée en ce que**
- l'effet de l'élément ressort et/ou l'élément amortisseur est réglable et/ou
- chaque bloc de palier (7a, b) est guidé dans la direction longitudinale (10) et/ou dans la direction transversale (11) des deux côtés en face des patins (2a, b) dans la direction longitudinale (10) dans des guides longitudinaux (15) sur la plaque de base (14), et en particulier entre ces derniers au milieu, l'élément ressort et/ou l'élément amortisseur est disposé en particulier sur l'axe longitudinal des patins de guidage (2a, b).

8. Unité de connexion (3) selon l'une quelconque des revendications précédentes,
**caractérisée en ce que**
- la plaque de base (14) et/ou la plaque de bloc de paliers (19) présente des évidements ouverts (16) en direction de leurs faces avant et arrière frontales, qui notamment sont également ouvertes en direction de la face inférieure, pour l'insertion des éléments combinés ressort/amortisseur (13), notamment en matériau élastique tel que du caoutchouc et/ou
- l'axe de pivotement (17a, b) est disposés de manière parallèle ou oblique par rapport à la direction longitudinale (10) et la position de cet axe de pivotement (17a, b) est placée le plus bas possible dans le bloc de paliers (7a, b) au-dessous de sont disposés, en particulier avec l'articulation (12a, b) à hauteur de la surface du patin (2a, b), de manière à faire saillie.

9. Unité de raccordement (3) selon l'une quelconque des revendications précédentes,
**caractérisée en ce que**
l'unité de connexion (3) présente deux traverses (5a, b) et au moins un élément de rappel (25) qui agit
- soit lors de l'inclinaison de l'une des traverses (5a, b) autour de son axe de pivotement (17a, b) dans le bloc de paliers (7a, b)
- soit lors du mouvement relatif des deux traverses (5a, b) l'une par rapport à l'autre respectivement en direction de leur retour en position normale.

10. Unité de connexion (3) selon l'une quelconque des revendications précédentes,
**caractérisée en ce que**
- l'inclinaison des deux axes de pivotement (17a, b) est identique à la même extrémité de l'unité de connexion (3), et en particulier aux quatre axes de pivotement (17a, b, 17'a, b), aux deux extrémités de l'unité de raccordement (3) et/ou
- les deux blocs-palier (7a, b) sont rassemblés à une extrémité de l'unité de connexion (3) en un bloc de paliers commun (7).

11. Unité de connexion (3) selon l'une quelconque des revendications précédentes,
**caractérisée en ce que**
- l'élément de rappel (25) comprend au moins un élément ressort et en particulier un élément amortisseur, éventuellement réuni avec l'élément ressort et en particulier l'élément de rappel se compose d'un matériau élastique, notamment en caoutchouc, silicone, ou d'un autre matériau plastique approprié, et/ou
- un ou plusieurs éléments de rappel (25), en particulier des blocs de caoutchouc (8) sont placés entre les deux traverses (5a, b), et dans le cas d'un bloc en caoutchouc (8) avec une face frontale sur une des traverses (5a, b).

12. Unité de connexion (3) selon l'une quelconque des revendications précédentes,
**caractérisée en ce que**
- les traverses (5a, b) sont rigides dans une direction
perpendiculaire sur l'axe de pivotement (17a, b), des blocs de paliers (7a, b) de manière rigide, donc pas élastique, et sont réalisées élastiques en particulier dans la direction de l'axe de pivotement (17a, b), et/ou
- les traverses (5a, b) présentent à leurs extrémités des saillies (24) s'étendant à l'extrémité en oblique vers le bas qui sont pivotantes à leurs extrémités libres qui peuvent pivoter avec ses extrémités libres autour d'un axe de pivotement (27) par rapport à l'articulation rotative (12).

13. Unité de connexion (3) selon l'une quelconque des revendications précédentes,
**caractérisée en ce que**
- que les axes de pivotement (17a, b) sont décalés de 10 à 20 mm, en particulier environ 15 mm, les uns avec les autres, et/ou
- les axes de pivotement (17a, b) forment un angle compris entre 0° et 60°, de préférence entre 0° et 45°.

14. Unité de connexion (3) selon l'une quelconque des revendications précédentes,
**caractérisée en ce que**
- les axes de pivotement (27) forment par rapport à la direction longitudinale horizontale (10) un angle compris entre 30 ° et 90 °, de préférence entre 45° et 90°, et/ou
- au moins une entretoise (b 5a) est réglable dans sa longueur.

15. Appareil de sports d'hiver, avec
- deux patins (2a, b) sur laquelle l'utilisateur peut fixer sa chaussure à un patin respectif au moyen d'une fixation (18),
- deux unités de connexion (3a, b), qui relient les deux patins (2a, b) entre eux dans la direction transversale (11),
chaque unité de connexion (3a, b) présentant,
- au moins une traverse (5a, b) s'étendant transversalement à la direction longitudinale (10), avec une extrémité libre (6a, b) de chaque côté,
- au moins un bloc de paliers (7a, b) à chaque extrémité libre (6a, b) de chaque traverse (5a, b), dans lequel la traverse (5a, b) est logée pivotante autour d'un axe de pivotement (17a, b) se trouvant en particulier dans la direction longitudinale observée en vue de dessus,
- une plaque de base (14) pour la fixation de l'un des patins (2a, b) qui porte le bloc de paliers (7a, b),
**caractérisée en ce que**
pour les deux unités de connexion (3a, b), la traverse (5a, b) est fixée mobile en glisse dans la direction longitudinale (10) et/ou la direction transversale (11) par rapport à la plaque de base (14) la supportant au moyen d'un dispositif amortisseur (23) à chaque extrémité libre (6a, b).

16. Appareil de sport d'hiver selon la revendication 15,
**caractérisée en ce que**
pour une direction d'action de l'élément élastique et/ou de l'élément amortisseur dans la direction longitudinale (10) à au moins une des unités de connexion (3a, b), de préférence à deux unités de raccordement (3a, b), l'effet amortisseur est plus fort lors d'un mouvement sur la fixation (18) qu'en s'écartant de la fixation (18), en particulier d'au moins 10%, plus préférablement au moins 50%, de préférence au moins 80%, mais ne dépassant pas de plus de 200%, de préférence un maximum de 150%.

17. Appareil de sports d'hiver selon la revendication 15 ou 16,
**caractérisée en ce que**
- les axes de pivotement (17a, b) sont disposés en oblique par rapport à la direction longitudinale horizontale (10) en direction du milieu des patins (2a, b), donc en direction des fixations (18) et/ou
- l'action des éléments de rappel (25) entre les traverses (5a, b) sur l'unité de connexion arrière (3b) est plus forte que sur l'unité de connexion avant (3a).

18. Dispositif de sport d'hiver (1) selon l'une quelconque des revendications de dispositif précédentes, **caractérisée en ce que**
- les unités de connexion avant et arrière (3a, b) sont identiques, éventuellement à l'exception du nombre ou de la dureté des éléments de rappel (25), et/ou
- les traverses (5a, b) de l'unité de raccordement arrière (3b) sont plus longues que celles de l'unité de connexion avant (3a).
